# EUROPÄISCHE PATENTSCHRIFT

(11) **EP 1 264 650 B1**
(45) Veröffentlichungstag und Bekanntmachung des Hinweises auf die Patenterteilung: **05.02.2003**
(21) Anmeldenummer: 01114113.2
(22) Anmeldetag: 09.06.2001
(51) Int. Cl.: B22D 17/26

(54) **Druckgiessmaschine**
Die casting machine
Machine de coulée sous pression

(43) Veröffentlichungstag der Anmeldung: 11.12.2002
(73) Patentinhaber: OSKAR FRECH GMBH & CO., 73614 Schorndorf (DE)
(72) Erfinder: Miller, Joseph, 73650 Winterbach (DE)
(74) Vertreter: Patentanwälte Ruff, Wilhelm, Beier, Dauster & Partner

(56) Entgegenhaltungen:
- DE-A- 3 018 288
- PATENT ABSTRACTS OF JAPAN vol. 2000, no. 09, 13. Oktober 2000 (2000-10-13) & JP 2000 158500 A (NIIGATA ENG CO LTD), 13. Juni 2000 (2000-06-13)

## Beschreibung

Die Erfindung betrifft eine Druckgießmaschine zur Verarbeitung von Metallschmelzen, die einen Maschinenständer mit einer an ihm angeordneten Gießdüse und eine zu dieser ausrichtbaren Formschließeinheit aufweist, die aus einem Querhaupt und aus einer festen und einer auf Führungssäulen gelagerten und gegen diese drückbaren beweglichen Formenaufspannplatte besteht und höhenverstellbar auf einer am Maschinenständer abgestützten schrägen Führungsfläche gelagert ist.

Eine Druckgießmaschine dieser Art ist aus der DE 30 18 288 A1 bekannt. Dort ist die Formschließeinheit auf schräg zur Horizontalen geneigten Führungsschienen gelagert. Da je nach der Art der einzusetzenden Formen verschiedene Angußpositionen an der Form vorgesehen sind, wird es notwendig, das Schließteil in der Höhe zu verstellen. Die Gießdüse steht bei Warmkammer-Druckgießmaschinen bekanntlich wegen des ständig in der Schmelze verbleibenden Gießbehälters in einer bestimmten Lage, so dass der Angussteil der Form an diese Gießdüse angepasst werden muss.

Zur Höhenverstellung sind dabei bei der bekannten Warmkammer-Druckgießmaschine kreuzweise aneinander gelagerte Hebel vorgesehen, die einen Scherenmechanismus bilden, der unterhalb der Schließeinheit an der Unterseite des Querhauptes und der beweglichen Formenaufspannplatte angreift und über einen Antrieb auseinanderspreizbar ist. Eine solche Ausgestaltung nimmt relativ viel Platz unterhalb der Schließeinheit in Anspruch. Abhängig von der Formschließteilposition und der dadurch bedingten Lastverteilung ist bei einer solchen Bauart auch ein exakter Gleichlauf nicht immer gewährleistet.

Aus der DE 34 23 056 C2 ist eine Höhenverstelleinrichtung für die Formschließeinheit einer Warmkammer-Druckgießmaschine bekannt, bei der man dem Querhaupt einen Druckzylinder zugeordnet hat und eine zweite Druckzylinderanordnung an der festen Formenaufspannplatte vorgesehen und die beiden Druckzylinder jeweils am Maschinenständer abgestützt hat. Durch die gemeinsame Druckmittelbeaufschlagung der beiden Druckzylinderanordnungen lässt sich ebenfalls die Formschließeinheit in der Höhe verstellen. Diese Bauart allerdings ist relativ aufwendig, weil der Druckmittelkreislauf über entsprechende Schaltventile exakt gesteuert werden muss.

Der vorliegenden Erfindung liegt daher die Aufgabe zugrunde, eine Warmkammer-Druckgießmaschine der eingangs genannten Art so auszubilden, dass eine einfache, nur mit mechanischen Elementen erreichbare Höhenverstellung möglich wird, die einfach und raumsparend aufgebaut ist.

Zur Lösung dieser Aufgabe wird bei einer Druckgießmaschine der eingangs genannten Art vorgesehen, dass die dort vorgesehene schräge Führungsfläche Teil eines Hubrahmens ist, der an Vertikalführungen verschiebbar am Maschinenständer gelagert ist. Diese Ausgestaltung ermöglicht es nun in einfacher Weise, den gesamten Hubrahmen parallel und vertikal zu verschieben, was in Weiterbildung der Erfindung in besonders einfacher Weise dadurch möglich ist, dass der Hubrahmen über mindestens zwei in der Art eines Parallelogramms angeordnete Hebelpaare in der Höhe verstellbar ist, die gleichsinnig verschwenkbar sind. So lässt sich dem Hubrahmen jeweils ein Hebelpaar etwa im Bereich der beiden Hubrahmenenden zuordnen, so dass, wenn ein gemeinsamer Antrieb für die Hebelpaare vorgesehen wird, eine exakte parallele Anhebung des Hubrahmens möglich ist.

Dabei kann in Weiterbildung der Erfindung in sehr einfacher Weise als gemeinsamer Antrieb eine mechanische Verbindung zwischen den Hebelpaaren mit einem in Richtung der Verbindung wirkenden Antrieb vorgesehen sein. In einfacher Ausgestaltung können die Hebelpaare jeweils als zwei gelenkig zu einem Kniehebelpaar verbundene Hebelanordnungen ausgebildet sein, von denen ein Hebel schwenkbar am Hubrahmen und der andere am Maschinenständer gelagert ist. Der gemeinsame Antrieb greift dabei im Verbindungsgelenk beider Hebel an. Als gemeinsamer Antrieb kann in einfacher Weise eine Verbindungsstange oder auch eine Zahnstange vorgesehen sein, wobei als Antrieb beispielsweise ein Elektromotor mit einem Getriebe verwendbar ist. Selbstverständlich lässt sich als Antrieb auch ein Hydraulikmotor, ein Hydraulikzylinder oder ein pneumatischer Balgzylinder vorsehen. Auch eine Handkurbel, ein Linearmotor oder ein Exzenterkurbelantrieb oder ein sogenannter pneumatischer Muskel kann als Antrieb vorgesehen werden. In allen Fällen wird ein mechanisches Element, also beispielsweise eine Schubstange, vom Antrieb verschoben, die dann beide Kniehebelpaare gemeinsam betätigt, so dass ein exakter Gleichlauf der Anhebung des Hubrahmens und damit der Formschließeinheit gewährleistet ist. Komplizierte Steuerungen sind nicht notwendig. Da dieser Hebelantrieb in den Hubrahmen integriert sein kann, wird auch kein zusätzlicher Platz für die Anordnung einer gesonderten Hubeinrichtung benötigt.

Voraussetzung für diese mechanisch bewirkte vertikale Anhebbewegung sind Vertikalführungen für den Hubrahmen, die beispielsweise als am Maschinenständer feste vertikal verlaufende Bolzen oder Schienen ausgebildet sein können, die in Führungen des Hubrahmens eingreifen oder umgekehrt. Führungsbolzen oder Schienen stehen vom Hubrahmen ab und sind in entsprechenden Vertikalführungen des Maschinenständers geführt.

Die Erfindung ist in der Zeichnung anhand eines Ausführungsbeispieles dargestellt und wird im folgenden erläutert.

Die einzige Figur zeigt dabei eine Warmkammer-Druckgießmaschine, die einen Maschinenständer 1 aufweist, auf dem ein Hubrahmen 2 vertikal verstellbar dadurch angeordnet ist, dass vertikal vom Maschinenständer 1 abstehende Führungsbolzen 3 in Längsführungen des Hubrahmens eingreifen. Die Vertikalführung wäre natürlich auch umgekehrt denkbar insofern, als die Bolzen vom Hubrahmen 2 abstehen und in Führungen des Maschinenständers eingreifen. Der Hubrahmen ist unter einem Winkel von etwa 5° schräg zur Horizontalen geneigt, so dass er eine obere Führungsfläche 4 aufweist, die ebenfalls schräg zur Horizontalen verläuft. Auf dieser Führungsfläche 4 ist eine Schließeinheit 5 vorgesehen, die aus einem Querhaupt 6, einem diesem zugeordneten Antriebszylinder 7 für einen Kniehebelmechanismus 8 und einer mit diesem in Verbindung stehenden beweglichen Formenaufspannplatte 9 aufgebaut ist. Die bewegliche Formenaufspannplatte 9 ist an Führungssäulen 10 verschiebbar gelagert und wirkt mit einer festen Formenaufspannplatte 11 zusammen, die in der gezeigten Lage gegen eine Arretierung gefahren ist und daher in einer bestimmten Position gegenüber einer strichpunktiert angedeuteten Angießdüse 12 gehalten ist. Die Angießdüse 12 steht in nicht näher gezeigter Weise mit einem Gießbehälter in Verbindung, der in eine innerhalb eines verfahrbaren Tiegels flüssig gehaltene Metallschmelze eintaucht. Dieser Gießbehälter ist mit einer Gießkolbeneinrichtung ausgestattet, über die die Schmelze zur Angießdüse 12 und damit in die zwischen der festen Formenaufspannplatte 11 und der beweglichen Formenaufspannplatte 9 gehaltene, beim Ausführungsbeispiel nicht gezeigte Form gedrückt wird.

Die Figur zeigt, dass der Hubrahmen 2 im Bereich seiner beiden Enden jeweils mit Hebeln 13 und 14 versehen ist, die jeweils über ein Verbindungsgelenk 15 mit einem zweiten gleich lang ausgebildeten Hebel 13a bzw. 14a gelenkig verbunden sind. Die Hebel 13 und 14 bilden dabei ein Parallelogramm-Kurbelgetriebe und sind schwenkbar am Hubrahmen 2, die Hebel 13a und 14a jeweils im Gelenkpunkt 16 schwenkbar am Maschinenständer 1 gelagert. Die Hebel 13, 13a, 14 und 14a bilden daher eine Art eines Kniehebels. Die beiden Gelenkverbindungen 15 stehen wiederum gelenkig mit einer Schubstange 17 eines Spindelhubgetriebes in Verbindung, wobei der Längsantrieb der Schubstange 17 über einen Elektromotor 18 und ein Getriebe 19 erfolgt, welches die Drehbewegung des Elektromotors 18 beispielsweise über eine Zahnstange in die Längsbewegung der Schubstange 17 umsetzt. Die Schubstange 17 ist dabei mit einem Kupplungsgelenk 20 mit dem Abtriebsteil 21 des Getriebes 19 verbunden.

Wie ohne weiteres deutlich wird, lässt sich durch eine Verschiebung der Schubstange 17 in Richtung der Pfeile 22 ein Anheben oder Absenken des Hubrahmens 2 erreichen, der durch seine Führungen 3 nur noch einen vertikalen Freiheitsgrad hat. Der Hubrahmen wird exakt vertikal angehoben. Eine Anpassung der zwischen der festen Formenaufspannplatte 11 und der beweglichen Formenaufspannplatte 9 gehaltenen Form an die Angußdüse 12 wird dadurch in einfacher Weise möglich.

Wie die Figur zeigt, lässt sich der Hubantrieb, d.h. die Anordnung der Hebel 13, 14, 13a, 14a auch in den Hubrahmen 2 integrieren, wenn dieser mit entsprechenden Hohlräumen versehen wird. Dies führt zu einer geschützten Ausführung des Hubantriebs und zu einer sehr platzsparenden Ausgestaltung.

## Patentansprüche

1. Druckgießmaschine zur Verarbeitung von Metallschmelzen, die einen Maschinenständer (1) mit einer an ihm angeordneten Gießdüse (12) und eine zu dieser ausrichtbaren Formschließeinheit (5) aufweist, die aus einem Querhaupt (6) und aus einer festen (11) und einer auf Führungssäulen (10) gelagerten und gegen diese drückbaren beweglichen Formenaufspannplatte (9) besteht und höhenverstellbar auf einer am Maschinenständer (1) abgestützten schrägen Führungsfläche (4) gelagert ist,
**dadurch gekennzeichnet, dass**
die Führungsfläche (4) Teil eines Hubrahmens (2) ist, der an Vertikalführungen (3) verschiebbar am Maschinenständer gelagert ist.

2. Druckgießmaschine nach Anspruch 1, **dadurch gekennzeichnet, dass** der Hubrahmen über mindestens zwei in der Art eines Parallelogramms angeordnete Hebelpaare (13, 14) in der Höhe verstellbar ist, die gleichsinnig verschwenkbar sind.

3. Druckgießmaschine nach Anspruch 2, **dadurch gekennzeichnet, dass** die Hebelpaare (13, 14) im Bereich der beiden Enden des Hubrahmens (2) angeordnet und durch einen gemeinsamen Antrieb (17, 18) verstellbar sind.

4. Druckgießmaschine nach Anspruch 3, **dadurch gekennzeichnet, dass** als gemeinsamer Antrieb eine mechanische Verbindung (17) zu den Hebelpaaren (13, 14) mit einem in Richtung der Verbindung wirkenden Antrieb (18) vorgesehen ist.

5. Druckgießmaschine nach Anspruch 2, **dadurch gekennzeichnet, dass** die Hebelpaare (13, 14) jeweils als zwei gelenkig zu einem Kniehebelpaar (13, 14; 13a, 14a) verbundene Hebelanordnungen ausgebildet sind, von denen ein Hebel (13, 14) schwenkbar am Hubrahmen (2) und der andere (13a, 14a) schwenkbar am Maschinenständer (1) gelagert ist und der gemeinsame Antrieb (17) im Verbindungsgelenk (15) beider Hebel (13, 13a, 14, 14a) angreift.

6. Druckgießmaschine nach Anspruch 3 oder 5, **dadurch gekennzeichnet, dass** als gemeinsamer Antrieb eine Zahnstange vorgesehen ist.

7. Druckgießmaschine nach Anspruch 3 oder 5, **dadurch gekennzeichnet, dass** als gemeinsamer Antrieb eine Schubstange (17) vorgesehen ist.

8. Druckgießmaschine nach Anspruch 6 oder 7, **dadurch gekennzeichnet, dass** als Antrieb ein Elektromotor (18) mit einem Getriebe (19) vorgesehen ist.

9. Druckgießmaschine nach Anspruch 1, **dadurch gekennzeichnet, dass** die Vertikalführungen als Bolzen (3) oder Schienen ausgebildet sind, die am Hubrahmen (2) oder am Maschinenständer (1) fest angeordnet sind und in Führungen des Maschinenständers bzw. des Hubrahmens eingreifen.

## Claims

1. A pressure diecasting machine for processing molten metals, comprising a machine stand (1) with a pouring nozzle (12) arranged thereon, and a die-closing unit (5) that can be aligned with respect to the latter and consists of a crosshead (6), a fixed die-clamping plate (11) and a movable die-clamping plate (9) which is mounted on guide pillars (10) and can be pressed towards the fixed die-clamping plate (11), and which die-closing unit (5) is mounted in a vertically adjustable manner on an inclined guide surface (4) supported on the machine stand (1),
**characterised in that**
the guide surface (4) is part of a lifting frame (2) which is mounted on the machine stand so as to be displaceable on vertical guides (3).

2. A pressure diecasting machine according to claim 1, **characterised in that** the lifting frame is vertically adjustable by means of at least two lever pairs (13, 14) that are arranged in the manner of a parallelogram and that can be pivoted in the same direction.

3. A pressure diecasting machine according to claim 2, **characterised in that** the lever pairs (13, 14) are arranged in the region of the two ends of the lifting frame (2) and can be shifted by a common drive (17, 18).

4. A pressure diecasting machine according to claim 3, **characterised in that** a mechanical connection (17) to the lever pairs (13, 14), having a drive (18) which acts in the direction of the connection, is provided as the common drive.

5. A pressure diecasting machine according to claim 2, **characterised in that** the lever pairs (13, 14) are each constructed as two lever arrangements that are connected to each other to form a toggle lever pair (13, 14; 13a, 14a), of which lever arrangements one lever (13, 14) is pivotally mounted on the lifting frame (2) and the other (13a, 14a) is pivotally mounted on the machine stand (1), and the common drive (17) acts at the connecting joint (15) of both levers (13, 13a, 14, 14a).

6. A pressure diecasting machine according to claim 3 or 5, **characterised in that** a rack is provided as the common drive.

7. A pressure diecasting machine according to claim 3 or 5, **characterised in that** a push rod (17) is provided as the common drive.

8. A pressure diecasting machine according to claim 6 or 7, **characterised in that** an electric motor (18) with a gear mechanism (19) is provided as the drive.

9. A pressure diecasting machine according to claim 1, **characterised in that** the vertical guides are constructed as pins (3) or rails which are fixedly arranged on the lifting frame (2) or on the machine stand (1) and which engage in guides of the machine stand or of the lifting frame, respectively.

## Revendications

1. Machine de coulée sous pression pour le traitement de métaux en fusion qui présente un bâti de machine (1) muni d'une buse de coulée (12) disposée sur ce dernier et d'une unité de fermeture de moule (5) qui peut être orientée vers la buse de coulée, comporte une traverse mobile (6), un plateau porte-moule fixe (11) ainsi qu'un plateau porte-moule mobile (9) monté sur des colonnes de guidage (10) et pouvant être serré contre celles-ci et qui est monté de façon à être réglable en hauteur sur une surface de guidage (4) à plan incliné et appuyée contre le bâti de machine (1), **caractérisée en ce que** la surface de guidage (4) fait partie intégrante d'un châssis de levage (2) monté sur le bâti de machine de façon à pouvoir être déplacé sur des glissières de guidage verticales (3).

2. Machine de coulée sous pression selon la revendication 1, **caractérisée en ce que** le châssis de levage est réglable en hauteur par l'intermédiaire au moins de deux paires de leviers (13, 14) disposées en forme de parallélogramme et pivotant dans le même sens.

3. Machine de coulée sous pression selon la revendication 2, **caractérisée en ce que** les paires de leviers (13, 14) sont disposées dans la zone des deux extrémités du châssis de levage (2) et sont réglables à l'aide d'un entraînement commun (17, 18).

4. Machine de coulée sous pression selon la revendication 3, **caractérisée en ce que** l'entraînement commun prévu est une jonction mécanique (17) des paires de leviers (13, 14) avec un entraînement (18) opérant dans le sens de la jonction.

5. Machine de coulée sous pression selon la revendication 2, **caractérisée en ce que** les paires de leviers (13, 14) sont réalisées chacune comme deux agencements de leviers qui sont assemblés de façon articulée avec une paire de leviers à genouillère (13, 14 ; 13a, 14a) et dont un levier (13, 14) est monté à rotation sur le châssis de levage (2) et l'autre (13a, 14a), sur le bâti de machine (1) et **en ce que** l'entraînement commun (17) agit sur la jonction articulée (15) des deux leviers (13, 13a, 14, 14a).

6. Machine de coulée sous pression selon la revendication 3 ou 5, **caractérisée en ce qu'**il est prévu une crémaillère comme entraînement commun.

7. Machine de coulée sous pression selon la revendication 3 ou 5, **caractérisée en ce qu'**il est prévu une bielle de poussée (17) comme entraînement commun.

8. Machine de coulée sous pression selon la revendication 6 ou 7, **caractérisée en ce que** l'entraînement prévu est un moteur électrique (18) avec un engrenage (19).

9. Machine de coulée sous pression selon la revendication 1, **caractérisée en ce que** les glissières de guidage verticales sont réalisées comme des axes (3) ou des rails qui sont disposés de manière fixe sur le châssis de levage (2) ou sur le bâti de machine (1) et s'engagent dans des glissières de guidage du bâti de machine ou du châssis de levage.
